# EUROPÄISCHE PATENTSCHRIFT

(11) **EP 0 561 059 B1**
(45) Veröffentlichungstag und Bekanntmachung des Hinweises auf die Patenterteilung: **17.07.1996**
(21) Anmeldenummer: 92122013.3
(22) Anmeldetag: 24.12.1992
(51) Int. Cl.: A47C 1/032

(54) **Stuhl, insbesondere Arbeits- oder Bürostuhl**
Office chair
Chaise de travail

(30) Priorität: 18.03.1992 DE 4208648
(43) Veröffentlichungstag der Anmeldung: 22.09.1993
(73) Patentinhaber: ROEDER GmbH, D-60388 Frankfurt (DE)
(72) Erfinder: Korn, Heinrich, W-6457 Maintal 4 (DE); Lange, Wilfried, W-6470 Büdingen (DE); Scholz, Rolf, W-6457 Maintal 1 (DE); Tuschl, Norbert, W-6000 Frankfurt 60 (DE)
(74) Vertreter: Jeck, Anton, Dipl.-Ing.

(56) Entgegenhaltungen:
- DE-A- 3 916 474
- DE-C- 3 617 539

## Beschreibung

Die Erfindung betrifft einen Stuhl, insbesondere Arbeits- oder Bürostuhl, mit einem im vorderen Bereich um eine horizontale Sitzträger-Schwenkachse schwenkbaren und in der Neigung verbänderbaren Sitzträger mit Sitz und einem in Abhängigkeit von der Neigungsänderung des Sitzträgers zwangsweise überproportional in der Neigung veränderbaren Rückenlehnenträger mit Rückenlehne, bei dem mit zunehmender Neigung des Sitzträgers dieser in Richtung zur Rückenlehne begrenzt verstellbar und mit seinem vorderen Bereich begrenzt absenkbar ist, wobei die Sitzträger-Schwenkachse in nach rückwärts abfallenden Führungen verstellbar geführt ist, bei dem der Rückenlehnenträger unter den Sitz geführt und am Sitzträger drehbar gelagert ist, bei dem der Rückenlehnenträger über dieses Sitzträger-Drehlager hinaus in Richtung zur Sitzträger-Schwenkachse verlängert ist und sich mit seinem Ende gelenkig am Lagerbock abstützt und bei dem der Lagerbock mit einer Standsäulen-Aufnahme für die Standsäule des Stuhlgestelles versehen ist.

Ein Stuhl dieser Art ist aus der DE 39 16 474 C2 bekannt. Bei diesem bekannten Stuhl befindet sich der gesamte, für die Synchronverstellung von Sitzträger und Rückenlehnenträger erforderliche Stellmechanismus unterhalb des Sitzes. Dasselbe trifft auch für die Federanordnung zu. Bei diesem bekannten Stuhl ist als Federanordnung eine Gasdruckfeder vorgesehen, welche sich am Lagerbock und am Rückenlehnenträger gelenkig abstützt. Diese Federanordnung besitzt aber keine Möglichkeit, eine eingestellte Neigung von Sitzträger und Rückenlehnenträger festzulegen. Außerdem besteht keine Möglichkeit, die Grundeinstellung der Federcharakteristik an das Gewicht des Benutzers anzupassen, d.h. einen sogenannten Gewichtsausgleich vorzunehmen.

Die DE 36 17 539 C1 zeigt eine Federanordnung für einen Stuhl mit einem Sitzträger und einem Rückenlehnenträger, die mittels eines Rückenlehnen-Schwenklagers schwenkbar miteinander verbunden und beide gegenüber einem mit dem Fußgestell verbundenen Lagerbock verschwenkbar sind, wobei der Sitzträger im vorderen Bereich um eine horizontale Sitzträger-Schwenkachse am Lagerbock schwenkbar gelagert ist, bei dem zu beiden Seiten der Standsäule Gasdruckfedern mit etwa derselben Kennlinie angeordnet sind, die sich am Lagerbock abstützen und bei dem mittig zwischen den beiden Gasdruckfedern eine am Lagerbock und am Sitzträger abgestützte, einstellbare Gewichtsausgleichsfeder angeordnet ist.

Bei diesem bekannten Stuhl sind Sitzträger und Rückenlehnenträger unabhängig voneinander verstellbar und einstellbar. Dies erfordert jedoch eine weitere, blockierbare Gasdruckfeder, die sich an dem Rückenlehnenträger und dem Sitzträger abstützt. Die beiden an dem Lagerbock abgestützten Gasdruckfedern sind ebenfalls blockierbar und stützen sich zusätzlich am Sitzträger ab. Die Gewichtsausgleichsfeder greift zwischen der Sitzträger-Schwenkachse und der Standsäule am Sitzträger an und ist als Druckfeder ausgebildet, die sich am Lagerbock abstützt. Der Verstellmechanismus ist kompliziert und der Aufwand der Federanordnung groß. Außerdem werden die Schwenklager ungleich belastet.

Aus der DE 40 20 868 ist ein Stuhl der eingangs erwähnten Art bekannt, bei dem der Aufwand für die Federanordnung reduziert ist und die Belastung der Schwenklager gleichmäßig erfolgt. Der Sitzträger und der Rückenlehnenträger werden dabei synchron verstellt. Die Gasdruckfedern stützen sich an einer über das Rückenlehnenträger-Schwenklager hinaus geführten Verlängerung des Rückenlehnenträgers ab. Es ist nur noch eine Gasdruckfeder blockierbar und die Gewichtsausgleichsfeder ist vor der Sitzträger-Schwenkachse angeordnet und zieht das vordere Ende des Sitzträgers nach unten. In der Ausgangsstellung steht der Rückenlehnenträger annähernd senkrecht, so daß auch die Verlängerung mit der Abstützung der Gasdruckfeder nach unten ragt. Daher ist ein ausreichender Platz unterhalb des Sitzes erforderlich, der innerhalb der Abdeckung des Verstellmechanismus freigehalten werden muß. Außerdem erfordert die Gewichtsausgleichsfeder mit der Lagerung und den Einstellmitteln gerade unterhalb des vorderen Sitzbereiches zusätzlichen Platz, was die Bewegungsfreiheit des Benutzers im Bereich der Kniekehlen beeinträchtigt.

Es ist Aufgabe der Erfindung, einen Sitz der eingangs erwähnten Art zu schaffen, der einen raumsparenden Verstellmechanismus unterhalb des Sitzes aufweist, dennoch eine Synchronverstellung von Sitzträger und Rückenlehnenträger mit zusätzlicher Absenkbewegung der Rückenlehne beim Verändern der Rückenlehnenneigung aufweist und mit einer einfachen Federanordnung die Festlegung einer eingestellten Neigung von Sitzträger und Rückenlehnenträger sowie einen Gewichtsausgleich ermöglicht.

Diese Aufgabe wird nach der Erfindung dadurch gelöst, daß auf beiden Seiten der Standsäulen-Aufnahme des Lagerbockes jeweils eine Gasdruckfeder angeordnet ist, daß sich die einen Enden der Gasdruckfedern hinter der Standsäulen-Aufnahme am Lagerbock gelenkig abstützen, daß sich die anderen Enden der Gasdruckfedern im Bereich der Sitzträger-Schwenkachse am Sitzträger gelenkig abstützen, daß zwischen der Sitzträger-Schwenkachse und der Standsäulen-Aufnahme ein zweiarmiger Einstellhebel mit einer horizontalen Lagerachse am Sitzträger drehbar gelagert ist, daß der zur Rückenlehne gerichtete Hebelarm des Einstellhebels gelenkig mit einem Ende einer Gewichtsausgleichs-Druckfeder verbunden ist, die sich mit dem anderen Ende vor der Standsäulen-Aufnahme am Lagerbock gelenkig abstützt, und daß sich der zur Sitzträger-Schwenkachse gerichtete Hebelarm des Einstellhebels unter Spannung auf dem Ende einer im Sitzträger verstellbaren Spannschraube abstützt.

Bei dieser Ausgestaltung ist der Rückenlehnenträger nicht mit dem hinteren Ende des Sitzträgers schwenkbar verbunden, sondern unterhalb des Sitzträgers vor der Standsäule am Lagerbock abgestützt. Außerdem ist der Rückenlehnenträger unterhalb des Sitzes am Sitzträger drehbar gelagert. Die beiden Gasdruckfedern stützen sich hinter der Standsäule am Lagerbock ab und sind bis in den Bereich der Sitzträger-Schwenkachse nach vorne geführt und stützen sich am Sitzträger ab. Die Gasdruckfedern liegen ziemlich flach und werden beim Verändern der Neigung von Sitzträger und Rückenlehnenträger nicht so abgesenkt, daß zusätzlicher Platz in der Abdeckung freigehalten werden muß. Die Abdeckung kann sich daher direkt an den Lagerbock anschließen. Die Gewichtsausgleichs-Druckfeder wird zwischen die Sitzträger-Schwenkachse und die Standsäule gelegt und zwischen dem Sitzträger und dem Lagerbock angeordnet, wobei für ihre Einstellung mittels eines Einstellhebels und einer Spannschraube eine Übersetzung einbezogen werden kann. Die Verstellung des Sitzes in Richtung zur Rückenlehne und die Absenkung des vorderen Sitzbereiches bleibt erhalten und bei der Veränderung der Neigung des Rückenlehnenträgers führt die Rückenlehne eine zusätzliche Absenkbewegung in Richtung zum Sitz aus, wodurch der sogenannte "Hemdauszieheffekt" vermieden wird. Dies wird allein durch die Drehlagerung des Rückenlehnenträgers am Sitzträger und durch die drehbare Abstützung der Enden des Rückenlehnenträgers am Lagerbock unterhalb des Sitzes erreicht.

Die Schwenkverbindung von Sitzträger und Lagerbock ist nach einer Ausgestaltung so ausgeführt, daß die Sitzträger-Schwenkachse im Lagerbock festgelegt ist und in Führungen des Sitzträgers verstellbar ist. Dabei kann vorgesehen sein, daß die Führungen als abfallende Langlöcher oder kreisbogenförmige Führungen mit zur Standfläche gerichteter konvexer Wölbung ausgebildet sind.

Ist zusätzlich vorgesehen, daß die der Rückenlehne zugekehrten Enden der Führungen als Rastaufnahmen für die Sitzträger-Schwenkachse ausgebildet sind, dann ist die Ausgestaltung des Sitzträgers mit dem Sitz nur durch Krafteinwirkung aufzuheben.

Für die Festlegung der Neigungen von Sitzträger und Rückenlehnenträger reicht es aus, wenn vorgesehen ist, daß eine der beiden Gasdruckfedern als blockierbare Gasdruckfeder ausgebildet ist.

Für die Ausgestaltung und die Lagerung des Rückenlehnenträgers ist vorgesehen, daß der Rückenlehnenträger aus zwei im Abstand zueinander angeordneten Trägerrohren besteht, die mit den dem Sitzträger zugekehrten Enden mit einer Anschlußplatte verbunden sind, daß an der Anschlußplatte zwei in Richtung zur Sitzträger-Schwenkachse gerichtete Schwenkhebel angebracht sind, die mittels getrennter Sitzträger-Drehlager mit dem Sitzträger drehbar verbunden sind und sich mit ihren Enden auf einer gemeinsamen Abstützwelle des Lagerbockes abstützen.

Der Einbau der Gewichtsausgleichs-Druckfeder ist nach einer Ausgestaltung so ausgeführt, daß die Gewichtsausgleichs-Druckfeder zwischen dem Sitzträger und dem Lagerbock Leicht nach vorne geneigt eingebaut ist, wobei eine Gelenkwelle zwischen dem Einstellhebel und der Gewichtsausgleichs-Druckfeder zur Standsäulen-Aufnahme des Lagerbockes einen größeren Abstand aufweist, wie eine Abstützwelle zwischen der Gewichtsausgleichs-Druckfeder und dem Lagerbock.

Die Einstellmittel für die Gewichtsausgleichs-Druckfeder sind so ausgeführt, daß der Einstellhebel etwa horizontal im Sitzträger angeordnet ist, und daß die Spannschraube in einer Gewindeaufnahme des Sitzträgers verstellbar ist und sich an der Unterseite des zur Sitzträger-Schwenkachse gerichteten Hebelarmes des Einstellhebels abstützt, wobei vorgesehen ist, daß die Spannschraube durch einen Durchbruch des Lagerbockes herausgeführt und mit einer Handhabe verbunden ist.

Die Erfindung wird anhand eines in den Zeichnungen dargestellten Ausführungsbeispiels näher erläutert. Es zeigt:
- Fig. 1: einen Schnitt durch die Mittes des in Ausgangsstellung befindlichen Stuhles, der von der Vorderseite des Sitzes ausgeht und sich bis zur Rückenlehne erstreckt,
- Fig. 2: einen der Fig. 1 entsprechenden Schnitt, wobei die Rückenlehne nach hinten in die Endstellung gebracht ist und die Ausgangsstellung gestrichelt eingezeichnet ist, und
- Fig. 3: eine schematische Draufsicht auf den Verstellmechanismus bei abgenommenem Sitz.

Bei dem Ausführungsbeispiel eines Stuhles nach den Fig. 1 bis 3 ist das Stuhlgestell mit der Standsäule nicht gezeigt. Lediglich in einem Lagerbock 10 ist eine Standsäulen-Aufnahme 11 angebracht, so daß der Lagerbock 10 mit der Standsäule des Stuhlgestelles verbunden werden kann, welche in an sich bekannter Weise eine einstellbare Hubeinrichtung enthält.

Der Lagerbock 10 erstreckt sich zur Vorderseite des Stuhles und nimmt in vertikalen Streben eine Sitzträger-Schwenkachse 15 auf (wie Fig. 3 zeigt), die sich über die Breite des Lagerbockes 10 erst reckt und mit ihren Enden in Führungen 22 eines Sitzträgers 20 verstellbar geführt ist, wie die Fig. 1 und 2 zeigen. Die Führungen 22 sind als kreisbogenförmige Langlöcher ausgebildet, wobei die konvex gewölbte Seite der Standfläche zugekehrt ist. Die Führungen 22 fallen zur Rückseite des Stuhles hin ab und sind an den zugeordneten Enden selbst als Rastaufnahmen für die Sitzträger-Schwenkachse 15 ausgebildet, so daß die in Fig. 1 dargestellte Ausgangsstellung des Sitzes 30 eingehalten wird und nur durch Krafteinwirkung aufgehoben werden kann. Dies ist der Fall, wenn der Sitzträger 20 mit dem darauf befestigten Sitz 30 hinten abgesenkt wird und seine Neigung ändert. Dabei wird ein Rückenlehnenträger mit einer Rückenlehne 33 in seiner Neigung überproportional verändert, wie der Fig. 2 zu entnehmen ist. Außerdem wird die Rückenlehne 33 in Richtung zum Sitz 30 abgesenkt, wie die Abstände a und b in Fig. 2 zeigen. Dieser Bewegungsablauf ist mit einer begrenzten Verstellung des Sitzträgers 20 in Richtung zur Rückenlehne 33 und mit einer begrenzten Absenkung des vorderen Sitzbereiches, wie der Abstand c zeigt. In Fig. 2 ist die Ausgangsstellung des Stuhles gestrichelt gezeichnet, während die maximale Veränderung der Neigung von Sitzträger 20 und Rückenlehnenträger durch die ausgezogen gezeichnete Endstellung wiedergegeben ist. Um diesen Bewegungsablauf sicherzustellen, ist unterhalb des Sitzes 30 ein Verstellmechanismus angeordnet, der neben dem Lagerbock 10 und dem Sitzträger 20 eine Federanordnung mit zwei Gasdruckfedern 25 und 25' sowie eine Gewichtsausgleichs-Druckfeder 27 umfaßt. Der Rückenlehnenträger umfaßt zwei beabstandete Rohrabschnitte 32, an denen die Rückenlehne 33 befestigt ist und die unterhalb dem Sitz 30 geführt sind. Dort sind sie auch unterhalb des Sitzträgers 20 an einer Anschlußplatte 34 befestigt, an der zwei zur Vorderseite des Stuhles gerichtete Schwenkhebel 31 abgehen, die mittels getrennter Sitzträger-Drehlager 21 am Sitzträger 20 drehbar gelagert sind, wie der schematischen Darstellung in Fig. 3 zu entnehmen ist. Diese Sitzträger-Drehlager 21 sind im Bereich der Standsäulen-Aufnahme 11 des Lagerbockes 10, d.h. etwa im mittleren Bereich des Sitzes 30. Die Enden der Schwenkhebel 31 sind nach den Sitzträger-Drehlagern 21 etwas zur Standfläche abgewinkelt und zwischen der Standsäulen-Aufnahme 11 und der Sitzträger-Schwenkachse 15 am Lagerbock 10 drehbar abgestützt, wie die durchgehende Abstützwelle 13 zeigt, die in vertikalen Stegen des Lagerbockes 10 gelagert ist.

Die Federanordnung weist die beiden Gasdruckfedern 25 und 25' auf, die symmetrisch zu bei den Seiten der Standsäulen-Aufnahme 11 angeordnet sind. Beide Gasdruckfedern 25 und 25' stützen sich über die Schwenklager 14 hinter der Standsäulen-Aufnahme 11 am Lagerbock 10 ab. Die anderen Enden der Gasdruckfedern 25 und 25' sind bis in den Bereich der Sitzträger-Schwenkachse 15 nach vorne geführt und stützen sich auf Abstützwellen 23 ab, die in vertikalen Stegen des Sitzträgers 20 gelagert sind. Die Gasdruckfeder 25' ist blockierbar, um in bekannter Weise die eingestellten Neigungen von Sitzträger 20 und Rückenlehnenträger festlegen zu können.

Für den Gewichtsausgleich ist eine Gewichtsausgleichs-Druckfeder 27 vorgesehen, die zwischen der Sitzträger-Schwenkachse 15 und der Standsäulen-Aufnahme 11 des Lagerbockes 10 angeordnet ist. Das untere Ende der leicht nach vorne geneigten Gewichtsausgleichs-Druckfeder 27 stützt sich auf einer Abstützwelle 16 gelenkig ab, die vor der Standsäulen-Aufnahme 11 im Lagerbock 10 festgelegt ist. Das obere Ende der Gewichtsausgleichs-Druckfeder 27 ist auf einer Gelenkwelle 28 drehbar gelagert, die Teil eines zweiarmigen Einstellhebels 26 ist. Dieser Einstellhebel 26 ist nahezu horizontal in dem Sitzträger 20 drehbar gelagert, wie die Lagerachse 24 zeigt. Der Einstellhebel 26 ist parallel zu den Gasdruckfedern 25 und 25' ausgerichtet und liegt in der Mittelebene der Fig. 3, d.h. in der Sitzmittelachse. Der zur Sitzträger-Schwenkachse 15 gerichtete Hebelarm des Einstellhebels 26 liegt unter der Kraft der Gewichtsausgleichs-Druckfeder 27 auf dem Ende einer Spannschraube 29, die in einer Gewindeaufnahme 15 des Sitzträgers 20 verstellbar ist. Der Lagerbock 10 hat einen Durchbruch 12, durch den die Spannschraube 29 herausgeführt und mit einer Handhabe versehen ist. Mit der Spannschraube 29 kann der Einstellhebel 26 verschwenkt und so die Verspannung der Gewichtsausgleichs-Druckfeder 27 verändert werden. Die Gewichtsausgleichs-Druckfeder 27 übt dann am Sitzträger 20 ein Drehmoment aus, das dem durch die Belastung des Sitzes 30 ausgelösten Drehmoment entgegenwirkt.

Der Verstellmechanismus nimmt unterhalb des Sitzes 30 nur wenig Raum ein, der zur Standfläche hin durch den Lagerbock 10 begrenzt ist. Da keine Federn aus diesem Raum ausschwenken, kann die Abdeckung direkt an den Lagerbock 10 anschließen.

## Patentansprüche

1. Stuhl, insbesondere Arbeits- oder Bürostuhl, mit einem im vorderen Bereich um eine horizontale Sitzträger-Schwenkachse (15) schwenkbaren und in der Neigung veränderbaren Sitzträger (20) mit Sitz (30) und einem in Abhängigkeit von der Neigungsänderung des Sitzträgers (20) zwangsweise überproportional in der Neigung veränderbaren Rückenlehnenträger mit Rückenlehne (33), bei dem mit zunehmender Neigung des Sitzträgers (20) dieser in Richtung zur Rückenlehne (33) begrenzt verstellbar und mit seinem vorderen Bereich begrenzt absenkbar ist, wobei die Sitzträger-Schwenkachse (15) in nach rückwärts abfallenden Führungen verstellbar geführt ist, bei dem der Rückenlehnenträger unter den Sitz geführt und am Sitzträger (20) drehbar gelagert ist, bei dem der Rückenlehnenträger über dieses Sitzträger-Drehlager (21) hinaus in Richtung zur Sitzträger-Schwenkachse verlängert ist und sich mit seinem Ende gelenkig am Lagerbock (10) abstützt und bei dem der Lagerbock (10) mit einer Standsäulen-Aufnahme (11) für die Standsäule des Stuhlgestelles versehen ist,
dadurch gekennzeichnet,
daß auf beiden Seiten der Standsäulen-Aufnahme (11) des Lagerbockes (10) jeweils eine Gasdruckfeder (25,25') angeordnet ist,
daß sich die einen Enden der Gasdruckfedern (25,25') hinter der Standsäulen-Aufnahme (11) am Lagerbock (10) gelenkig abstützen,
daß sich die anderen Enden der Gasdruckfedern (25,25') im Bereich der Stitzträger-Schwenkachse (15) am Sitzträger (20) gelenkig abstützen,
daß zwischen der Sitzträger-Schwenkachse (15) und der Standsäulen-Aufnahme (11) ein zweiarmiger Einstellhebel (26) mit einer horizontalen Lagerachse (24) am Sitzträger (20) drehbar gelagert ist,
daß der zur Rückenlehne (33) gerichtete Hebelarm des Einstellhebels (26) gelenkig mit einem Ende einer Gewichtsausgleichs-Druckfeder (27) verbunden ist, die sich mit dem anderen Ende vor der Standsäulen-Aufnahme (11) am Lagerbock (10) gelenkig abstützt, und
daß sich der zur Sitzträger-Schwenkachse (15) gerichtete Hebelarm des Einstellhebels (26) unter Spannung auf dem Ende einer im Sitzträger (20) verstellbaren Spannschraube (29) abstützt.

2. Stuhl nach Anspruch 1,
dadurch gekennzeichnet,
daß die Sitzträger-Schwenkachse (15) im Lagerbock (10) festgelegt ist und in Führungen (22) des Sitzträgers (20) verstellbar ist.

3. Stuhl nach Anspruch 1 oder 2,
dadurch gekennzeichnet,
daß die Führungen (22) als abfallende Langlöcher oder kreisbogenförmige Führungen (22) mit zur Standfläche gerichteter konvexer Wölbung ausgebildet sind.

4. Stuhl nach einem der Ansprüche 1 bis 3,
dadurch gekennzeichnet,
daß die der Rückenlehne (33) zugekehrten Enden der Führungen (22) als Rastaufnahmen für die Sitzträger-Schwenkachse (15) ausgebildet sind.

5. Stuhl nach einem der Ansprüche 1 bis 4,
dadurch gekennzeichnet,
daß eine der beiden Gasdruckfedern (z.B. 25') als blockierbare Gasdruckfeder ausgebildet ist.

6. Stuhl nach einem der Ansprüche 1 bis 5,
dadurch gekennzeichnet,
daß der Rückenlehnenträger aus zwei im Abstand zueinander angeordneten Trägerrohren (32) besteht, die mit den dem Sitzträger (20) zugekehrten Enden mit einer Anschlußplatte (34) verbunden sind,
daß an der Anschlußplatte (34) zwei in Richtung zur Sitzträger-Schwenkachse (15) gerichtete Schwenkhebel (31) angebracht sind, die mittels getrennter Sitzträger-Drehlager (21) mit dem Sitzträger (20) drehbar verbunden sind und sich mit ihren Enden auf einer gemeinsamen Abstützwelle (13) des Lagerbockes (10) abstützen.

7. Stuhl nach einem der Ansprüche 1 bis 6,
dadurch gekennzeichnet,
daß die Gewichtsausgleichs-Druckfeder (27) zwischen dem Sitzträger (20) und dem Lagerbock (10) leicht nach vorne geneigt eingebaut ist, wobei eine Gelenkwelle (28) zwischen dem Einstellhebel (26) und der Gewichtsausgleichs-Druckfeder (27) zur Standsäulen-Aufnahme (11) des Lagerbockes (10) einen größeren Abstand aufweist, wie eine Abstützwelle (16) zwischen der Gewichtsausgleichs-Druckfeder (27) und dem Lagerbock (10).

8. Stuhl nach einem der Ansprüche 1 bis 7,
dadurch gekennzeichnet,
daß der Einstellhebel (26) etwa horizontal im Sitzträger (20) angeordnet ist, und
daß die Spannschraube (29) in einer Gewindeaufnahme (35) des Sitzträgers (20) verstellbar ist und sich an der Unterseite des zur Sitzträger-Schwenkachse (15) gerichteten Hebelarmes des Einstellhebels (26) abstützt.

9. Stuhl nach einem der Ansprüche 1 bis 8,
dadurch gekennzeichnet,
daß die Spannschraube (29) durch einen Durchbruch (12) des Lagerbockes (10) herausgeführt und mit einer Handhabe verbunden ist.

## Claims

1. Chair, more especially a work-chair or office chair, including a seat support (20) with seat (30), which seat support is pivotable about a horizontal seat support pivot shaft (15) in its front region and is variable in respect of its inclination, and a back-rest support with back-rest (33), which back-rest support is necessarily disproportionately variable in respect of its inclination in dependence on the change in inclination of the seat support (20), wherein, with an increasing inclination of the seat support (20), the latter is displaceable to a limited extent in a direction towards the back-rest (33) and is lowerable to a limited extent with its front region, the seat support pivot shaft (15) being displaceably guided in rearwardly inclined guide members, wherein the back-rest support is guided beneath the seat and is rotatably mounted on the seat support (20), wherein the back-rest support is extended beyond this seat support pivot bearing (21) in a direction towards the seat support pivot shaft and is pivotally supported with its end on the bearing block (10), and wherein the bearing block (10) is provided with a supporting column receiver (11) for the supporting column of the chair frame, characterised in that a gas compression spring (25, 25') is disposed on each side of the supporting column receiver (11) of the bearing block (10), in that some ends of the gas compression springs (25, 25') behind the supporting column receiver (11) are pivotally supported on the bearing block (10), in that the other ends of the gas compression springs (25, 25') in the region of the seat support pivot shaft (15) are pivotally supported on the seat support (20), in that a two-armed adjusting lever (26) is rotatably mounted with a horizontal bearing shaft (24) on the seat support (20) between the seat support pivot shaft (15) and the supporting column receiver (11), in that the lever arm of the adjusting lever (26), which arm is orientated towards the back-rest (33), is pivotally connected to one end of a weight-equalising compression spring (27), which is pivotally supported on the bearing block (10) with the other end in front of the supporting column receiver (11), and in that the lever arm of the adjusting lever (26) orientated towards the seat support pivot shaft (15) is supported by tension on the end of a tightening screw (29), which is adjustable in the seat support (20).

2. Chair according to claim 1, characterised in that the seat support pivot shaft (15) is secured in the bearing block (10) and is displaceable in guide members (22 of the seat support (20).

3. Chair according to claim 1 or 2, characterised in that the guide members (22) are configured as inclined elongate slots or as arcuate guide members (22) having a convex curvature orientated towards the base.

4. Chair according to one of claims 1 to 3, characterised in that the ends of the guide members (22) facing the back-rest (33) are configured as locking receivers for the seat support pivot shaft (15).

5. Chair according to one of claims 1 to 4, characterised in that one of the two gas compression springs (e.g. 25') is configured as a blockable gas compression spring.

6. Chair according to one of claims 1 to 5, characterised in that the back-rest support comprises two supporting tubes (32), which are disposed with a spacing therebetween and are connected to a connection plate (34) by the ends facing the seat support (20), in that two pivotal levers (31), which are orientated in a direction towards the seat support pivot shaft (15), are mounted on the connection plate (34), said pivotal levers being rotatably connected to the seat support (20) by means of separate seat support pivot bearings (21) and are supported by their ends on a common support shaft (13) of the bearing block (10).

7. Chair according to one of claims 1 to 6, characterised in that the weight-equalising compression spring (27) is fitted between the seat support (20) and the bearing block (10) in a slightly forwardly inclined manner, a universal-jointed shaft (28) between the adjusting lever (26) and the weight-equalising compresion spring (27) having a greater spacing from the supporting column receiver (11) of the bearing block (10) than a support shaft (16) between the weight-equalising compression spring (27) and the bearing block (10).

8. Chair according to one of claims 1 to 7, characterised in that the adjusting lever (26) is disposed somewhat horizontally in the seat support (20), and in that the tightening screw (29) is adjustable in a threaded receiver (35) of the seat support (20) and is supported on the underside of the lever arm of the adjusting lever (26) orientated towards the seat support pivot shaft (15).

9. Chair according to one of claims 1 to 8, characterised in that the tightening screw (29) extends through an opening (12) of the bearing block (10) and connected to a handle.

## Revendications

1. Chaise, notamment chaise de travail ou chaise de bureau, avec un porte-siège (20) et siège (30) à inclinaison variable pivotant dans la région antérieure autour d'un axe de pivotement horizontal (15) de porte-siège et avec un porte-dossier avec dossier (33) dont l'inclinaison est obligatoirement modifiée plus que proportionnellement lors de la modification de l'inclinaison du porte-siège (20), chaise dans laquelle lors de l'augmentation de l'inclinaison du porte-siège, ce dernier être déplacé dans une mesure limitée en direction du dossier (33) et peut par sa région antérieure être abaissée à un degré limité, l(axe de pivotement (15) du porte-siège étant guidé dans des guidages à pente descendante vers l'arrière, dans laquelle le porte-dossier est guidé au-dessous du siège et est monté à rotation sur le porte-siège, dans laquelle le porte-dossier est par delà de ce palier de rotation (21) du porte-siège prolongé en direction de l'axe de pivotement du porte-siège et est articulé par son extrémité sur le support (10) et dans laquelle le palier de support (10) est pourvu d'un logement de réception (11) pour la colonne de pied de la structure de la chaise,
caractérisée
en ce que de part et d'autre du logement de réception pour la colonne de pied (11) du support (10) est disposé un ressort de pression à gaz (25, 25'),
en ce que les extrémités d'un côté des ressorts de pression à gaz (25, 25') sont articulées sur le support derrière le logement (11) pour la colonne de pied,
en ce que les extrémités de l'autre côté des ressorts de pression à gaz (25, 25') sont dans la région de l'axe de pivotement (15) du porte-siège articulées sur le porte-siège (20),
en ce qu'entre l'axe de pivotement (15) du porte-siège et le logement de réception (11) de la colonne de pied un levier de réglage à deux bras (26) est au moyen d'un axe de pivotement horizontal (24) monté à rotation sur le porte-siège,
en ce que le bras du levier de réglage (26) qui est orienté vers le dossier (33) est articulé par une extrémité sur un ressort de pression de compensation de poids (27), ressort dont l'autre extrémité est devant le logement de réception (11) articulé sur le support (10), et en ce que le bras du levier de réglage (26) qui est orienté vers l'axe de pivotement (15) du porte-siège s'appuie sous contrainte sur l'extrémité d'une vis de serrage (29) réglable dans le porte-siège (20).

2. Chaise suivant la revendication 1,
caractérisée
en ce que l'axe de pivotement (15) du porte-siège est assujetti dans le support (10) et est réglable dans des guidages (22) du porte-siège (20).

3. Chaise suivant la revendication 1 ou 2,
caractérisée
en ce que les guidages (22) ont la forme de trous oblongs en pente descendante ou de guidages en arc de cercle avec une courbure convexe en direction de la surface de pose de la chaise.

4. Chaise suivant l'une quelconque des revendications de 1 à 3,
caractérisée
en ce que les extrémités des guidages (22) qui sont orientées vers le dossier (33) ont la forme de logements d'encliquetage pour l'axe de pivotement (15) du porte-siège.

5. Chaise suivant l'une quelconque des revendications de 1 à 4,
caractérisée
en ce que l'un des deux ressorts de pression à gaz (par exemple 25') a la forme d'un ressort de pression à gaz de blocage.

6. Chaise suivant l'une quelconque des revendications de 1 à 5,
caractérisée
en ce que le porte-dossier est constitué de deux tubes de support (32) disposés à distance l'un de l'autre, tubes dont les extrémités orientées vers le porte-siège (20) dont reliés à une plaque de connexion (34),
en ce que sur la plaque de connexion (34) sont montés deux leviers de pivotement (31) orientés en direction de l'axe de pivotement (15) du porte-siège, leviers qui au moyen de paliers de rotation (21) du porte-siège sont montés à rotation sur le porte-siège (20) et dont les extrémités s'appuient sur un arbre d'appui commun (13) du support (10).

7. Chaise suivant l'une quelconque des revendications de 1 à 6,
caractérisée
en ce que le ressort de pression de compensation de poids (27) entre le porte-siège (20) et le support (10) est de direction légèrement inclinée vers l'avant, un arbre d'articulation (29) entre le levier de réglage (26) et le ressort de pression de compensation de poids (27) présentant à l'égard du logement de réception (11) pour la colonne de pied du support (10) une distance qui est supérieure à la distance entre un arbre d'appui (16) du ressort de pression à gaz (27) et le support (10).

8. Chaise suivant l'une quelconque des revendications de 1 à 7,
caractérisée
en ce que le levier de réglage (26) est disposé sensiblement horizontalement dans le porte-siège (20), et en ce que la vis de serrage (29) est montée de manière réglable dans un logement fileté (35) du porte-siège et s'appuie sur la face inférieure du bras du levier de réglage (26) qui est orienté en direction de l'axe de pivotement (15) du porte-siège.

9. Chaise suivant l'une quelconque des revendications de 1 à 8,
caractérisée
en ce que la vis de serrage (29) émerge du support (10) au travers d'un ajour dans le support (10) et est reliée à une poignée.
